# EUROPÄISCHE PATENTSCHRIFT

(11) **EP 0 383 202 B1**
(45) Veröffentlichungstag und Bekanntmachung des Hinweises auf die Patenterteilung: **20.07.1994**
(21) Anmeldenummer: 90102542.9
(22) Anmeldetag: 09.02.1990
(51) Int. Cl.: H01B 17/30

(54) **Stromdurchführung für Rezipienten mit heisser Wandung**
Current feedthrough for recipients with a hot wall
Traversée de courant pour récipients à paroi chaude

(30) Priorität: 13.02.1989 DE 3904195
(43) Veröffentlichungstag der Anmeldung: 22.08.1990
(73) Patentinhaber: FORSCHUNGSZENTRUM JÜLICH GMBH, 52425 Jülich (DE)
(72) Erfinder: Britz, Lothar, B-4729 Hauset (BE); Krug, Wolfgang, D-5170 Jülich (DE); Seferiadis, Johann, D-5170 Jülich (DE)

(56) Entgegenhaltungen:
- DE-A- 2 133 190
- GB-A- 206 510
- GB-A- 520 207

## Beschreibung

Die Erfindung bezieht sich auf eine Stromdurchführung für einen Rezipienten mit heißer Wandung mit den Merkmalen nach dem Oberbegriff des Anspruchs 1.

Die leckfreie Übertragung von elektrischen Strömen in einen Rezipienten mit heißer Wandung bei Temperaturen oberhalb 550°C ist, insbesondere bei korrosiver Atmosphäre, ein bisher nicht gelöstes, technisches Problem.

Derartige Stromdurchführungen werden beispielsweise benötigt bei Kristallzucht-Apparaturen mit geschlossenem, beheiztem Rezipienten, bei denen unter anderem ein Tiegelheizer mit einem elektrischen Strom versorgt werden soll.

Aus GB-A-206 510 läßt sich eine elektrische Stromdurchführung entnehmen. Nachteilig ist jedoch der Einsatz relativ vieler Teile wie Metallringen, Packungen, Isolator- und Dichtungsflüssigkeit zur Abdichtung der Durchführung. Darüber hinaus ist nachteilig, daß insbesondere durch die Verwendung von elektrisch leitendem und hochgiftigem Quecksilber als Dichtungsflüssigkeit die elektrische Durchführung für den Einsatz in Kristallzugsapparaturen, zumindest oberhalb der Siedetemperatur des Quecksilbers nicht eingesetzt werden kann.

Es ist Aufgabe der Erfindung, eine Stromdurchführung der eingangs bezeichneten Art ohne die im Stand der Technik enthaltenen Nachteile zu schaffen, die eine leckfreie und elektrisch isolierte Übertragung des elektrischen Stroms in den Rezipienten auch dann möglich macht, wenn die Wandung des Rezipienten sich auf Temperaturen oberhalb 550°C befindet.

Diese Aufgabe wird erfindungsgemäß durch eine Stromdurchführung mit den kennzeichnenden Merkmalen des Anspruchs 1 gelöst.

Wie sich gezeigt hat, hat die erfindungsgemäße Stromdurchführung eine äußerst geringe Leckrate bei Verwendung einer geeigneten Dichtungsflüssigkeit, so daß sich auch die Mikrospalte zwischen den verwendeten Komponenten der Stromdurchführung nicht negativ auswirken.

Als besonders vorteilhaft erweist sich der Einsatz von flüssigem Boroxid B₂O₃ als Dichtungsflüssigkeit, das außer elektrisch isolierend, zudem noch weitgehend chemisch und thermisch stabil ist und einen niedrigen Dampfdruck besitzt. Außerdem dichtet B₂O₃ aufgrund seiner hohen Viskosität die Mikrospalte gut ab, ohne direkt in diese Spalten einzudringen. Auch kann z. B. flüssiges Hafniumfluorid (HfF₄) oder Zirkonfluorid (ZrF₄) als Dichtungsflüssigkeit verwendet werden.

In Ausbildung der Erfindung ist vorgesehen, daß die Elektrode nicht nur oben, sondern auch unten aus der Büchse herausragt und ein nach oben hin offener Topf, der das untere Ende der Wand der Stromdurchführung umgreift, fest mit der Elektrode verbunden ist. Der Topf enthält so viel Dichtungsflüssigkeit, daß sich die untere Begrenzung der Wand vollständig in der Dichtungsflüssigkeit befindet.

Eine zweckmäßige Ausführung der Stromdurchführung ist gegeben durch die kennzeichnenden Merkmale des Anspruchs 4. Dabei sind die Elektrode, die Büchse und die Wand der Stromdurchführung so dimensioniert, daß das untere Ende der Stromdurchführung (also das untere Ende von Büchse und Wand) sich in einem Temperaturbereich unterhalb von 100°C befinden. Das untere Ende der Wand ist mittels einer geeigneten Abdichtung (z. B. eine handelsübliche Stromdurchführung) oder eines Dichtungsmaterials (z. B. ein Klebstoff der für Einsatztemperaturen bis 100°C geeignet ist) gasdicht und elektrisch isolierend mit der Elektrode verbunden.

Die Stromdurchführung gemäß der Erfindung ist in den Zeichnungen 1 und 2 schematisch dargestellt und wird im folgenden näher erläutert.

Es zeigen
- Figur 1: Stromdurchführung gemäß Anspruch 3, mit Topf zur Aufnahme von Dichtungsflüssigkeit;
- Figur 2: Stromdurchführung gemäß Anspruch 4, mit Abdichtung in Form einer handelsüblichen Stromdurchführung.

In der Figur 1 ist die Stromdurchführung für einen Rezipienten mit heißer Wandung 1 dargestellt, wobei die Elektrode 2 die Wandung 1 durchdringt. Die Elektrode 2 ist teilweise eng in einer zylinderförmigen Isolatorbüchse 3 aus Al₂O₃ eingepaßt. Dabei ragt das obere, aus Graphit bestehende Ende der Elektrode aus der Büchse 3 heraus. Die Büchse 3 ist in einer mit der heißen Wandung 1 des Rezipienten dicht verbundenen Wand 4 eng eingepaßt, wobei die Wand 4 oberhalb der Büchse 3 zwischen sich und der Elektrode 2 einen Raum bildet, der zum Teil mit einer geeigneten Dichtungsflüssigkeit 5 gefüllt ist. Außerdem ist ein Topf 6 vorgesehen, der nach oben hin offen und fest mit der Elektrode 2 verbunden ist. Auch der Topf 6 enthält teilweise Dichtungsflüssigkeit 5 und zwar soviel, daß dabei das untere Ende der Wand 4 sich in der Dichtungsflüssigkeit 5 befindet. Die Wand 4 ist über einen Flansch 7 mit der Wandung 1 des Rezipienten dicht verbunden. Diese Stromdurchführung zeigt bei Verwendung von Boroxid als Dichtungsflüssigkeit eine einwandfreie Funktion im Temperaturbereich zwischen 500 und 700°C. Sogar Druckdifferenzen zwischen dem oberen und dem unteren Ende der Stromdurchführung bis zu 2 bar ergaben Leckraten, die einen Wert unterhalb 10⁻⁷ mbar x 1/sec hatten.

In der Figur 2 ist ein Ausführungsbeispiel gezeigt, bei dem die Abdichtung der Stromdurchführung, gemäß dem Merkmal d des Anspruchs 4, durch den Einsatz einer handelsüblichen Stromdurchführung verwirklicht ist. In der schematisch verkürzten graphischen Darstellung der Stromdurchführung ist die Elektrode 2 eng in die zylinderförmige Isolatorbüchse 3 eingepaßt. Das obere Ende der Elektrode 2 bildet zusammen mit der die Büchse 3 umgebenden Wand 4 einen Raum oberhalb der Büchse, der mit Dichtungsflüssigkeit 5 teilweise gefüllt ist.

Die handelsübliche Stromdurchführung besteht aus einer Elektrode 8, einer Wand 9 und einem Isolatorring 10. Dabei ist die Elektrode 8 mittels eines Gewindes elektrisch mit der Elektrode 2 verbunden. Über das metallische Verbindungsstück 12 ist die Wand 4 mit der Wand 9 verlötet bzw. verschweißt.

## Patentansprüche

1. Stromdurchführung für einen Rezipienten mit einer Wandung (1), die bis Temperaturen oberhalb von 550°C aufheizbar ist, wobei eine stabförmige, senkrecht oder quasi senkrecht angeordnete Elektrode (2) die Wandung durchdringt,
**dadurch gekennzeichnet,**
daß
a) ein Teil der Elektrode (2) in einer aus elektrisch isolierendem Material hergestellten zylinderförmigen Büchse (3) eng eingepaßt ist.
b) die Elektrode wenigstens oben aus der Büchse herausragt, wobei
c) die Büchse in eine mit der aufheizbaren Wandung des Rezipienten dicht verbundene Wand (4) eng eingepaßt ist und die Wand oberhalb der Büchse zwischen sich und der Elektrode einen Raum zur Aufnahme von Boroxid oder Hafniumfluorid oder Zirkonfluorid als elektrisch isolierende Dichtungsflüssigkeit (5) bildet.

2. Stromdurchführung nach Anspruch 1,
**dadurch gekennzeichnet,**
daß die Elektrode (2) auch nach unten aus der Büchse (3) herausragt und zur Aufnahme von Dichtungsflüssigkeit (5) ein nach oben hin offener, fest mit der Elektrode verbundener Topf (6) das untere Ende der Wand (4) umgreift.

3. Stromdurchführung nach Anspruch 1 oder 2,
**dadurch gekennzeichnet,**
daß
a) die Wand (4) die Büchse (3) umschließt,
b) das untere Ende der Elektrode (2) aus der Büchse herausragt,
c) Elektrode, Büchse und Wand so dimensioniert sind, daß das untere Ende von Büchse und Wand sich in einem Temperaturbereich unterhalb von 100°C befinden und
d) das untere Ende der Wand mittels einer geeigneten Abdichtung (8, 9, 10, 11) oder eines geeigneten Dichtungsmaterials (7) gasdicht und elektrisch isolierend mit der Elektrode verbunden ist.

## Claims

1. Current bushing for a receptacle which has a wall (1) heatable to temperatures of above 550 °C, a rod-shaped vertically or quasi vertically arranged electrode (2) extending through the wall, characterised in that
a) a part of the electrode (2) is mounted with a tight fit in a cylindrical sleeve (3),which is made of electrically insulating material,
b) the electrode projects from the sleeve at least at the top end, and
c) the sleeve is arranged with a tight fit in a wall (4) connected in sealing-tight manner to the heatable wall of the receptacle, and the wall forms above the sleeve, between itself and the electrode, a chamber for accommodating boron oxide or hafnium fluoride or zirconium fluoride as an electrically insulating sealing liquid (5).

2. Current bushing according to claim 1, characterised in that the electrode (2) also projects downwardly from the sleeve (3), and, for accommodating a sealing liquid (5), a cup (6) open above and connected securely to the electrode extends about the lower end of the wall (4).

3. Current bushing according to claim 1 or 2, characterised in that
a) the wall (4) surrounds the sleeve (3),
b) the lower end of the electrode (2) projects out of the sleeve,
c) electrode, sleeve, and wall are so dimensioned that the lower end of sleeve and wall are situated in a temperature range below 100 °C, and
d) The lower end of the wall is connected in gas-tight and electrically insulating manner to the electrode by means of a suitable sealing element (8, 9, 10, 11) or a suitable sealing material (7).

## Revendications

1. Traversée de courant pour un récipient comportant une paroi (1), qui peut être chauffée jusqu'à des températures supérieures à 550°C et qui est traversée par une électrode en forme de tige (2), disposée perpendiculairement ou quasiment perpendiculairement, caractérisée par le fait que
a) une partie de l'électrode (2) est adaptée étroitement dans une douille (3) de forme cylindrique en un matériau électriquement isolant,
b) l'électrode dépasse au moins vers le haut de la douille, et
c) la douille est adaptée étroitement dans une paroi (4) reliée de façon étanche à la paroi pouvant être chauffée du récipient et au-dessus de la douille la paroi forme, entre elle-même et l'électrode, une chambre de réception d'oxyde de bore ou de fluorure de hafnium ou du fluorure de zirconium en tant que liquide d'étanchéité (5) électriquement isolant.

2. Traversée de courant suivant la revendication 1, caractérisée par le fait que l'électrode (2) dépasse également vers le bas de la douille (3) et, pour la réception de liquide d'étanchéité (5), un pot (6), ouvert vers le haut et relié rigidement à l'électrode, entoure l'extrémité inférieure de la paroi (4).

3. Traversée de courant suivant la revendication 1 ou 2, caractérisée par le fait
a) la paroi (4) entoure la douille (3),
b) l'extrémité inférieure de l'électrode (2) dépasse de la douille,
c) l'électrode, la douille et la paroi ont des dimensions telle que les extrémités inférieures de la douille et de la paroi se trouvent dans un intervalle de température inférieur à 100°C, et
d) l'extrémité inférieure de la paroi est reliée d'une manière étanche au gaz et de façon électriquement isolante à l'électrode au moyen d'une garniture d'étanchéité (8, 9, 10, 11) appropriée ou d'un matériau d'étanchéité (7) approprié.
